# EUROPÄISCHE PATENTSCHRIFT

(11) **EP 1 493 539 B1**
(45) Veröffentlichungstag und Bekanntmachung des Hinweises auf die Patenterteilung: **25.07.2007**
(21) Anmeldenummer: 04450136.9
(22) Anmeldetag: 01.07.2004
(51) Int. Cl.: B26B 19/20

(54) **Schutzkamm für einen Haarschneider**
Protection comb for a hair cutter
Peigne de protection pour une tondeuse à cheveux

(30) Priorität: 01.07.2003 AT 4592003 U
(43) Veröffentlichungstag der Anmeldung: 05.01.2005
(73) Patentinhaber: Payer International Technologies GmbH & Co. KG, 8151 St. Bartholomä (AT)
(72) Erfinder: Beytollahi, Ali, 8020 Graz (AT)
(74) Vertreter: Haffner, Thomas M.

(56) Entgegenhaltungen:
- EP-A- 0 928 670
- DE-A- 2 713 785
- DE-A- 3 727 482

## Beschreibung

Die Erfindung betrifft einen Schutzkamm für einen Haarschneider, welcher eine Mehrzahl von Kammzähnen aufweist.

Es sind bereits Schutzkämme in unterschiedlichen Ausführungen bekannt geworden, welche in Haarschneidegeräten, wie beispielsweise Langhaarschneidern, Barttrimmern und dgl., Verwendung finden. Derartige Schutzkämme für Haarschneidegeräte werden zumeist an einem Ende des Haarschneidegerätes in der Nähe der Schneidmesser angebracht, wobei der Schutzkamm dazu dient die Haare des Anwenders auf eine gleiche Länge zu kürzen. Dabei gewährleistet der Schutzkamm die Einhaltung eines gleichbleibenden Abstands zwischen den Schneidmessern und der Oberfläche, auf welcher die Haare abgeschnitten werden. Die meisten Schutzkämme sind derart ausgebildet, dass sie die Haare lediglich auf eine bestimmte voreingestellte und unveränderbare Haarlänge abschneiden, wobei unterschiedliche Schutzkämme verwendet werden müssen, wenn unterschiedliche Haarlängen erreicht werden sollen. Es sind jedoch auch bereits höhenverstellbare Schutzkämme bekannt geworden, mit welchen der Abstand zwischen den Schneidmessern und der Hautoberfläche verändert werden kann, sodass der Haarschneider auf verschiedene Schnittlängen eingestellt werden kann. In diesem Zusammenhang wird auf die EP 0 928 670 A1 verwiesen, welche einen Schutzkamm offenbart, der aus einem Basisteil besteht, der lösbar mit dem Haarschneider verbindbar ist, sowie aus einem auf den Basisteil aufsteckbaren Kammteil.

Im Allgemeinen weisen Schutzkämme für Haarschneider eine Mehrzahl von Kammzähnen auf, deren Längserstreckung quer zur Oszillationsrichtung der Schneidmesser verläuft. Die Kammzähne sind derart ausgebildet, dass sie auf der Hautoberfläche aufliegen und auf ihr entlang gleiten können, wobei die zu schneidenden Haare aufgerichtet und in Richtung zu den Schneidmessern des Haarschneiders geführt werden. An den Schutzkamm werden je nach Anwendungsfall unterschiedliche Anforderungen gestellt. So muss beispielsweise ein Schutzkamm für einen Barttrimmer in Anpassung an die üblicherweise relativ kurzen Schnittlängen von wenigen Millimetern derart ausgebildet sein, dass er möglichst nahe an den Schneidmessern angeordnet werden kann, wobei die Kammzähne möglichst dünn ausgeführt werden sollten. Ein Schutzkamm für einen Langhaarschneider, mit welchem beispielsweise das Haupthaar geschnitten werden kann, muss hingegen ganz anderen Anforderungen gerecht werden und anders ausgebildet sein. Beim Schneiden der Haupthaare ist beispielsweise das Problem zu berücksichtigen, dass die gerade Oberfläche der Kammzähne mit der gekrümmten Oberfläche des Kopfes der betreffenden Person in Berührung kommt, sodass der Haarschneider dazu tendiert um den Berührungspunkt zu kippen. Dies führt zu einer Veränderung des Abstandes zwischen der Kopfoberfläche und den Schneidzähnen des Haarschneiders, sodass die Einhaltung einer gleichbleibenden Schnittlänge erschwert wird. Weiters muss ein Schutzkamm für einen Langhaarschneider in der Lage sein auch entsprechend lange Haare aufzurichten und dem Schneidelement zuzuführen und den relativ großen Widerstand überwinden, welcher dem vorderen Bereich des Schutzkamms beim Durchkämmen von langem und/oder dichtem Haar entgegengesetzt wird. Hierzu ist es in der Regel erforderlich den Kammzähnen des Schutzkamms eine besonders angepasste Form zu geben und die Kammzähne robuster auszuführen.

Die vorliegende Erfindung zielt nun darauf ab, einen universell einsetzbaren Schutzkamm für einen Haarschneider zu schaffen, welcher sowohl für einen Barttrimmer, als auch für einen Langhaarschneider eingesetzt werden kann und den oben angeführten unterschiedlichen Anforderungen gerecht wird. Der Haarachneider, welcher mit dem erfindungsgemäßen Schutzkamm versehen ist, soll somit sowohl als Barttrimmer, als auch als Langhaarschneider eingesetzt werden können, sodass ein universelles Gerät geschaffen wird.

Zur Lösung dieser Aufgabe besteht die Erfindung im Wesentlichen darin, dass der Schutzkamm aus einem ersten, eine Mehrzahl von Kammzähnen aufweisenden Kamm besteht, mit welchem ein zweiter, die Kammzähne des ersten Kamms überdeckender Kamm lösbar verbunden ist, wobei der zweite Kamm relativ zum ersten Kamm um eine im Wesentlichen quer zur Längserstreckung der Kammzähne verlaufende Achse schwenkbar angeordnet ist. Dadurch, dass nun mit einem ersten Kamm ein weiterer Kamm lösbar verbunden ist, dessen Kammzähne die Zähne des ersten Kamms überdecken, können je nach Bedarf entweder der erste Kamm alleine oder beide Kämme in Kombination verwendet werden. Dabei wird die Möglichkeit geschaffen die einzelnen Kämme in Anpassung an unterschiedliche Anwendungsfälle auszubilden und es kann beispielsweise der erste Kamm als Barttrimmerkamm ausgebildet sein und der zweite Kamm in Kombination mit dem ersten Kamm einen Langhaarschneiderkamm ergeben. Zur Anpassung an die unterschiedlichen Anforderungen der einzelnen verwendungsarten kann der als Barttrimmerkamm ausgebildete erste Kamm hierbei mit dünneren Schneidzähnen ausgebildet sein und der zweite Kamm entsprechend dickere Kammzähne aufweisen. Bevorzugt sind die Kammzähne des zweiten Kamm an ihrem freien Ende abgewinkelt ausgebildet, wodurch eine bessere Führung von besonders langen Haaren erreicht wird und gleichzeitig das Verletzungsrisiko beim Durchkämmen der Haare minimiert wird. Dadurch, dass der zweite Kamm mit dem ersten Kamm lösbar verbunden ist wird die Handhabung des Schutzkamms wesentlich erleichtert und es kann in einfacher Art und Weise der zweite Kamm auf den ersten Kamm aufgesetzt oder von ihm gelöst werden, sodass ein schnelles Wechseln der Betriebsarten zwischen der Verwendung als Barttrimmer und als Langhaarschneider gelingt. Die lösbare Verbindung des zweiten Kamms mit dem ersten Kamm kann bevorzugt mit Hilfe einer Rastverbindung erfolgen.

Um nun die Verwendung beider miteinander verbundenen Kämme mit einem Langhaarschneider zu erleichtern ist der zweite Kamm relativ zum ersten Kamm um eine im Wesentlichen quer zur Längserstreckung der Kammzähne verlaufende Achse schwenkbar angeordnet. Dadurch ergibt sich eine Ausbildung, bei welcher der zweite Kamm in Anpassung an die Kontur der Hautoberfläche, über welche der Schutzkamm gleitet, verschwenkt werden kann, sodass die Bedienung des Haarschneiders erleichtert und ein besonders schonender Haarschnitt ermöglicht wird. Des weiteren wird durch die schwenkbare Anordnung des zweiten Kamms eine konstante Schnitthöhe sichergestellt.

Um einen vorbestimmten Winkel zwischen den relativ zueinander verschwenkbaren Kämmen einzustellen und nach einer entsprechenden Auslenkung die automatische Rückstellung des zweiten Kamms zu ermöglichen ist die Ausbildung bevorzugt derart weitergebildet, dass zwischen erstem Kamm und zweitem Kamm ein Federelement angeordnet ist.

Zur Optimierung der Konturanpassung mit Hilfe des verschwenkbaren zweiten Kamms ist die Positionierung der entsprechenden Schwenkachse von Bedeutung. Eine besonders bevorzugte Ausbildung ergibt sich dabei dadurch, dass die Drehachse für die Verschwenkung des zweiten Kamms dem freien Ende der Kammzähne des ersten Kamms benachbart angeordnet ist.

Dadurch wird ein ausreichend großer Schwenkwinkel für die Verschwenkung des zweiten Kammes relativ zum ersten Kamm freigegeben.

Gemäß einer weiteren bevorzugten Ausbildung ist der zweiter Kamm gemeinsam mit dem ersten Kamm relativ zu den Schneidmessern des Haarschneiders höhenverstellbar gelagert. Die Höhenverstellung der Kämme kann somit, dadurch dass diese erfindungsgemäß lösbar miteinander verbunden sind, gemeinsam erfolgen, sodass lediglich eine einzige Höhenverstelleinrichtung vorgesehen sein muss. Die Höhenverstellung der Kämme muss derart erfolgen, dass bei Verwendung des Haarschneiders als Barttrimmer auch Schnitthöhen von nur 1 mm möglich sind. Gleichzeitig müssen jedoch auch Schnittlängen von mehreren Zentimetern einstellbar sein, um die Verwendung als Haarschneider zu ermöglichen.

Die Erfindung wird nachfolgend anhand von in der Zeichnung dargestellten Ausführungsbeispielen näher erläutert. In dieser zeigt Fig.1 eine perspektivische Ansicht des ersten Kamms, Fig.2 eine perspektivische Ansicht des zweiten Kamms, Fig.3 eine Seitenansicht der beiden miteinander verbundenen Kämme, Fig.4 eine Ansicht gemäß dem Pfeil IV der Fig.3 und Fig.5 einen Schnitt nach der Linie V-V der Fig.4.

In Fig.1 ist der erste Kamm mit 1 bezeichnet und weist eine Mehrzahl von Kammzähnen 2 auf. Der erste Kamm 1 kann auf einen nicht näher dargestellten Haarschneider aufgesteckt werden, wobei die entsprechenden Führungen mit 3 bezeichnet sind. Die Führungen 3 sind derart ausgebildet, dass eine Höhenverstellung des Kamms 1 in Richtung der Längserstreckung der Führungen 3 erfolgen kann. Die beiden außenliegenden Kammzähne 2 weisen einwärtsragende Zapfen 4 für die Anlenkung des zweiten Kamms 5 auf, welcher in Fig.2 dargestellt ist. Der zweite Kamm 5 weist ebenfalls eine Mehrzahl von Kammzähnen 6 auf, deren freies Ende abgewinkelt ausgebildet ist und mit in Richtung zum Schneidmesser des Haarschneiders vorspringenden Fortsätzen versehen ist. An den außenliegenden Kammzähnen 6 sind Lager 7 vorgesehen, in welche die zapfen 4 des ersten Kamms 1 einrasten können. Den Lager 7 benachbart ist jeweils ein Freigabeknopf 8 angeordnet, wobei durch gleichzeitiges Betätigen der beiden Knöpfe 8 die außenliegenden Kammzähne 6 leicht zueinander gebogen werden, sodass das Einführen und die Freigabe der Zapfen 4 erleichtert wird.

In Fig.3 ist nun der aus dem ersten Kamm 1 und dem zweiten Kamm 5 zusammengesetzte Schutzkamm ersichtlich, wobei eine Verschwenkung des zweiten Kamms 5 relativ zum ersten Kamm 1 in Richtung des Doppelpfeiles 10 erfolgen kann. In der Ansicht gemäß Fig.4 ist die entsprechende Schwenkachse mit 11 bezeichnet. Weiters sind zwei Federelemente 9 bezeichnet, welche zwischen dem ersten Kamm 1 und dem zweiten Kamm 5 angeordnet sind und jeweils auf den außenliegenden Kammzähnen 2 bzw. 6 aufliegen. Die Federelemente 9 erlauben eine federnde Verschwenkung des zweiten Kamms 5 relativ zum ersten Kamm 1.
In der Schnittansicht gemäß Fig.5 sind gleiche Teile wiederum mit den selben Bezugszeichen versehen und es ist ersichtlich, dass der in der Schnittansicht dargestellte Kammzahn 6 des zweiten Kamms 5 den Kammzahn 2 des ersten Kamms 1 überdeckt. Dies ist, wie aus Fig.4 ersichtlich, bei allen Kammzähnen 2 bzw. 6 der Fall.

Insgesamt ist der erfindungsgemäße Schutzkamm somit universal einsetzbar, wobei ohne großen Aufwand durch einfaches Anstecken bzw. Abnehmen des zweiten Kamms ein Barttrimmer in einen Langhaarschneider bzw. umgekehrt transformiert werden kann.

## Patentansprüche

1. Schutzkamm für einen Haarschneider bestehend aus einem ersten, eine Mehrzahl von Kammzähnen (2) aufweisenden Kamm (1), mit welchem ein zweiter, die Kammzähne (2) des ersten Kamms (1) überdeckender Kamm (5) lösbar verbunden ist, **dadurch gekennzeichnet, dass** der zweite Kamm (5) relativ zum ersten Kamm (1) um eine im wesentlichen quer zur Längserstreckung der Kammzähne (2,6) verlaufende Achse (11) schwenkbar angeordnet ist.

2. Schutzkamm nach Anspruch 1, **dadurch gekennzeichnet, dass** der erste Kamm (1) als Barttrimmerkamm ausgebildet ist und der zweite Kamm (5) gemeinsam mit dem ersten Kamm (1) einen Langhaarachneiderkamm bildet.

3. Schutzkamm nach Anspruch 1 oder 2, **dadurch gekennzeichnet, dass** zur lösbaren Verbindung des zweiten Kamms (5) mit dem ersten Kamm (1) eine Rastverbindung vorgesehen ist.

4. Schutzkamm nach einem der Ansprüche 1 bis 3, **dadurch gekennzeichnet, dass** zwischen erstem Kamm (1) und zweitem Kamm (5) ein Federelement (9) angeordnet ist.

5. Schutzkamm nach einem der Ansprüche 1 bis 4, **dadurch gekennzeichnet, dass** die Drehachse (11) für die Verschwenkung des zweiten Kamms (5) dem freien Ende der Kammzähne (2) des ersten Kamms (1) benachbart angeordnet ist.

6. Schutzkamm nach einem der Ansprüche 1 bis 5, **dadurch gekennzeichnet, dass** der zweite Kamm (5) gemeinsam mit dem ersten Kamm (1) relativ zu den Schneidmessern des Haarschneiders höhenverstellbar gelagert ist.

7. Schutzkamm nach einem der Ansprüche 1 bis 6, **dadurch gekennzeichnet, dass** die Kammzähne (6) des zweiten Kammes (5) an ihrem freien Enden abgewinkelt ausgebildet sind.

8. Kamm für einen Schutzkamm nach Anspruch 1, **dadurch gekennzeichnet, dass** der Kamm (1) Verbindungsmittel (4,7) zur lösbaren und um eine im wesentlichen quer zur Längserstreckung der Kammzähne verlaufenden Achse (11) schwenkbaren Verbindung mit einem weiteren, mit dessen Kammzähnen (6) die Kammzähne (2) des ersten Kamms (1) überdeckenden Kamm (5) aufweist.

## Claims

1. A protection comb for a hair cutter, which is formed by a first comb (1) including a plurality of comb teeth (2) and to which a second comb (5) is detachably connected while covering the comb teeth (2) of said first comb (1), **characterized in that** the second comb (5) is arranged so as to be pivotable relative to the first comb (1) about an axis (11) extending substantially transversely to the longitudinal extension of the comb teeth (2, 6).

2. A protection comb according to claim 1, **characterized in that** the first comb (1) is designed as a beard trimming comb and the second comb (5) forms a long-hair cutting comb together with the first comb (1).

3. A protection comb according to claim 1 or 2, **characterized in that** a latch connection is provided for detachably connecting the second comb (5) to the first comb (1).

4. A protection comb according to any one of claims 1 to 3, **characterized in that** a spring element (9) is arranged between the first comb (1) and the second comb (5).

5. A protection comb according to any one of claims 1 to 4, **characterized in that** the axis of rotation (11) for the pivotal movement of the second comb (5) is arranged adjoining the free ends of the comb teeth (2) of the first comb (1).

6. A protection comb according to any one of claims 1 to 5, **characterized in that** the second comb (5), together with the first comb (1), is mounted so as to be height-adjustable relative to the cutters of the hair cutter.

7. A protection comb according to any one of claims 1 to 6, **characterized in that** the comb teeth (6) of the second comb (5) are designed to be angled on their free ends.

8. A protection comb according to claim 1, **characterized in that** the comb (1) comprises connection means (4, 7) for the detachable connection, in a manner pivotable about an axis (11) extending substantially transversely to the longitudinal extension of the comb teeth, to a further comb (5) covering, by its comb teeth (6), the comb teeth (2) of said first comb (1).

## Revendications

1. Peigne de protection pour tondeuse à cheveux constitué d'un premier peigne (1) comprenant une pluralité de dents de peigne (2), auquel est relié de manière amovible à un second peigne (5) recouvrant les dents de peigne (2) du premier peigne (1), **caractérisé en ce que** le second peigne (5) est disposé de manière à pouvoir pivoter par rapport au premier peigne (1) autour d'un axe (11) s'étendant sensiblement transversalement à l'étendue longitudinale des dents de peigne (2, 6).

2. Peigne de protection selon la revendication 1, **caractérisé en ce que** le premier peigne (1) est conçu comme un peigne de tondeuse à barbe et le second peigne (5) forme conjointement avec le premier peigne (1) un peigne de tondeuse pour poils longs.

3. Peigne de protection selon la revendication 1 ou 2, **caractérisé en ce qu'**un assemblage encliquetable est prévu pour relier de manière amovible le second peigne (5) au premier peigne (1).

4. Peigne de protection selon l'une quelconque des revendications 1 à 3, **caractérisé en ce qu'**un élément formant ressort (9) est disposé entre le premier peigne (1) et le second peigne (5).

5. Peigne de protection selon l'une quelconque des revendications 1 à 4, **caractérisé en ce que** l'axe de rotation (11) pour le basculement du second peigne (5) est disposé au voisinage de l'extrémité libre des dents de peigne (2) du premier peigne (1).

6. Peigne de protection selon l'une quelconque des revendications 1 à 5, **caractérisé en ce que** le second peigne (5) est logé conjointement avec le premier peigne (1) par rapport aux lames de coupe de la tondeuse à cheveux de manière à pouvoir être déplacé en hauteur.

7. Peigne de protection selon l'une quelconque des revendications 1 à 6, **caractérisé en ce que** les dents de peigne (6) du second peigne (5) sont conçues en étant coudées à leurs extrémités libres.

8. Peigne pour un peigne de protection selon la revendication 1, **caractérisé en ce que** le peigne (1) présente des moyens de liaison (4, 7) destinés à la liaison amovible et pivotante autour d'un axe (11) s'étendant sensiblement transversalement à l'extension longitudinale des dents de peigne à un autre peigne (5) recouvrant avec ses dents de peigne (6) les dents de peigne (2) du premier peigne (1).
